# EUROPÄISCHE PATENTSCHRIFT

(11) **EP 0 644 514 B1**
(45) Veröffentlichungstag und Bekanntmachung des Hinweises auf die Patenterteilung: **21.10.1998**
(21) Anmeldenummer: 94112168.3
(22) Anmeldetag: 04.08.1994
(51) Int. Cl.: G08B 13/12

(54) **Zur Alarmauslösung dienende Einrichtung für zur Abgrenzung geeignete Vorrichtungen**
Alarm triggering device for fences
Dispositif de déclenchement d'alarme pour clôtures

(30) Priorität: 14.09.1993 DE 4331155
(43) Veröffentlichungstag der Anmeldung: 22.03.1995
(73) Patentinhaber: Schulz GmbH, D-29313 Hambühren (DE)
(72) Erfinder: Schulz, Hans-Jochen, D-29313 Hambühren (DE)
(74) Vertreter: Depmeyer, Lothar

(56) Entgegenhaltungen:
- DE-A- 3 211 647
- DE-A- 3 706 999
- FR-A- 2 579 350

## Beschreibung

Die Erfindung betrifft eine zur Alarmauslösung dienende Einrichtung für zur Abgrenzung geeignete Vorrichtungen, die mit um eine waagerechte Achse verschwenkbaren, durch Drähte miteinander verbundenen Auslegern versehen sind, wobei ein drahtförmiger Signalkörper quer zu den Auslegern angeordnete Durchbrechungen in den Auslegern durchsetzt und der Signalkörper durch Verschwenken des Auslegers zur Signalauslösung beinflussbar ist.

Bei bekannten Einrichtungen dieser Art ( DE 32 11 647 ) wird der drahtförmige Signalkörper z.B. bei einer Verschwenkung des Auslegers durch Unbefugte gequetscht oder abgeschert. Zudem ist für den Signalkörper an den in einer Vielzahl vorgesehenen Auslegern ein Durchgangsloch vorgesehen, durch das der Signalkörper zur Montage, zur Reparatur und dgl. gewissermassen hindurchgefädelt werden muss. Es versteht sich, dass eine derartige Manipulation unbequem und zeitraubend ist.

Der Erfindung liegt die Aufgabe zugrunde, diese Nachteile zu beseitigen, sie möchte also erreichen, dass einerseits mit Hilfe der drahtförmigen Signalkörper eine sichere Signalauslösung, andererseits aber auch eine wesentlich vereinfachte Möglichkeit der Anbringung der Signalkörper an ihren Auslegern gegeben sind.

Zur Lösung dieser Aufgabe weisen erfindungsgemäss der Ausleger und der zur Anlenkung des Auslegers dienende Teil der Einrichtung je zumindest eine randoffene Ausnehmung auf, wobei die Ausnehmungen auf einem Teil ihrer Länge zur Bildung der Durchbrechungen für den Signalkörper deckungsgleich angeordnet sind und im Bereich ihrer Eintrittsöffnungen derart gegeneinander versetzt sind, dass der Signalkörper nur unter Verbiegen in die Eintrittsöffnungen einführbar ist. Zweckmässigerweise sind diese randoffenen Ausnehmnungen Schlitze, und zudem ist auch der Ausleger zwischen zwei Bestandteilen des zur Anlenkung dienenden Teils angeordnet, wobei dann einerseits diese beiden Teile je eine Ausnehmung und andererseits der Ausleger eine Ausnehmung erhalten, um so eine durchgehende Durchbrechung für den Signalkörper zu schaffen.

Diese randoffenen Ausnehmungen ermöglichen die Anbringung der Signalkörper, ohne sie durch Löcher hindurchfädeln zu müssen. Es bedarf lediglich einer Verbiegung des Signalkörpers, um dessen Fixierung am Ausleger bewirken zu können. Darüber hinaus werden als Signalkörper vorzugsweise solche Drähte od. dgl. benutzt, die bereits durch Verbiegen ansprechen bzw. ein Signal auslösen. Diese Signalkörper haben im Zusammengang mit den vorerwähnten Einrichtungen deshalb eine besondere Bedeutung, weil sie auch dann Alarm auslösen, wenn Unbefugte versuchen sollten, den Signalkörper von einem Ausleger zu entfernen, was eben nur unter Verbiegen geschehen kann. In diesem Falle würde also ebenfalls ein Signal ausgelöst. Es versteht sich, dass bei ordnungsgemässer, legaler Montage und Demontage des Signalkörpers eine Verbiegung stattfinden muss, jedoch wird in solchen Fällen entweder die Alarmanlage ausgeschaltet oder aber es kann dann das Signal ignoriert werden. Darüber hinaus können aufgrund der Erfindung auch solche Signaldrähte benutzt werden, die auf Quetschen bzw. Abtrennen reagieren. Vozugsweise werden aber solche Signaldrähte benutzt, die im Falle des Verbiegens eine Signalwirkung ausüben.

Signalkörper, die diesen Bedingungen gerecht werden, können z.B. Lichtwellenleiter oder kapazitiv wirkenden drahtförmige Signalkörper sein.

Weitere Einzelheiten der Erfindung werden anhand der Zeichnung erläutert, in der ein Ausführungsbeispiel der Erfindung dargestellt ist. Es zeigen :
Fig. 1 einen Längenabschnitt eines Absperrzaunes in schaubildlicher, schematischer Wiedergabe,
Fig. 2 den Kopf eines Zaunpfahles in der Seitenansicht,
Fig. 3 den Kopf gemäss Fig. 2 in Teilansicht, und zwar in Richtung des Pfeiles III gesehen.
Fig. 4 den Ausleger für den Kopf gemäss Fig. 2 in Teilansicht und
Fig. 5 einen feststehenden Teil des Kopfes gemäss Fig. 2, für den der Ausleger gemäss Fig. 4 bestimmt ist.

Die Pfähle 1 des Zaunes sind über Drähte 2 miteinander verbunden, die auch durch andere Zaunelemente z.B. Maschendraht verbunden sein können. Oben weisen die Pfähle 1 einen fest angebrachten, schräg nach oben gerichteten Arm 3 auf, der zur begrenzten verschwenkbaren Lagerung mittels Bolzen 4 mit dem eigentlichen Ausleger 5 versehen ist, der zur Halterung weiterer Spanndrähte 6 bzw. eines zur Alarmauslösung dienenden Drahtes 7 dient, welcher als auf Biegung reagierender Lichtwellenleiter ausgeführt ist und dementsprechend bei Verbiegungen auf beliebige Einrichtungen einwirken kann, um so einen Alarm auszulösen.

Der hohl gehaltene obere Teil 8 des Auslegers 5 ist auf das obere Ende 9 eines oben geschlossenen, im Querschnitt u-förmigen Trägers 1o aufgeschoben und dort befestigt. Die beiden Schenkel 11 des Trägers 1o liegen zu beiden Seiten an dem Arm 3 an, schliessen diesen also zwischen sich ein, jedoch ist der Träger 10 etwa auf halber Länge ausgebuchtet, um so zwischen dem Arm 3 und den beiden Schenkeln 11 einen freien Raum 12 zu schaffen, der noch vom freien Ende des Armes 3 durchsetzt ist, welcher seinerseits kurz vor dem eigentlichen Ausleger 5 endet.

Der Ausleger 5 wird durch einen nahe oberhalb des Bolzens 4 befindlichen Scherstift 13 mit zugehörigen, fluchtenden Bohrungen 13' in den Schenkeln 10 und im Arm 3 in der Stellung gemäss Zeichnung gehalten ( Ruhestellung ). Wird indessen der Ausleger 5 z.B. beim Übersteigen beansprucht, so schwenkt das freie Ende des Auslegers 5 nach dem Bruch des Scherstiftes 13 nach unten, jedoch nur um ein geringes Mass; an einer weiteren Schwenkbewegung wird der Ausleger 5 nämlich gehindert, weil der die beiden Schenkel 11 oben miteinander verbindende Steg 10' bei 14 in dem Arm 3 sein Widerlager findet.

Dieser kurze Schwenkweg des Auslegers 5 reicht aus, um die gewünschte Alarmauslösungn zu bewirken. Aus diesem Grund sind die beiden Schenkel 11 mit fluchtenden randoffenen Schlitzen 15 versehen, die beide etwa senkrecht zum Ausleger 5 gerichtet sind. Einen randoffenen Schlitz 16 weist aber auch der Arm 3 auf, jedoch mit dem Unterschied, dass dieser Schlitz senkrecht verläuft, jedoch ebenso wie der Schlitz 15 nach unten offen ist.

Die beiden Schlitze 15, 16 sind so zueinander angeordnet, dass sie auf ihrem Grunde ( oberes geschlosssenes Ende ) miteinander fluchten und sich dort überdecken in der Weise, dass für den Draht 7 eine quer zum Ausleger 5 verlaufende gerade gerichtete Durchbrechung 17 zur Aufnahme des gestreckten Drahtes 7 gegeben ist. Infolge der unter diesen Voraussetzungen im Winkel zueinander verlaufenden geraden Schlitze 15, 16 sind die zugehörigen Eintrittsöffnungen 18, 20 zwangsläufig gegeneinander versetzt.

Dies bedeutet, dass der Draht 7 zwar in der Ruhestellung in seiner Durchbrechung 17 gehalten wird, dass er aber durch eine Verbiegung im Sinne des gestrichelten Linienzuges 19 gemäss Fig. 2 und Einführen in die Eintrittsöffnungen 18, 20 schliesslich in die Stellung gemäss Fig. 1 und 2, also in die Durchbrechung 17 geführt werden kann, ohne eine Einfädelung vornehmen zu müssen.

Die Ausbuchtung 5' der Schenkel 11 und die dadurch gegebenen freien Räume 12 haben aber noch die Besonderheit, dass durch begrenztes Verschwenken des Auslegers 5 im Falle eines unbefugten Übersteigens des Zaunes der Draht 6 in Schwenkrichtung des Auslegers 5 verbogen wird, wodurch die gewünschte Alarmauslösung eintritt.

Die Tatsache, dass der Draht 6 unbefugt durch Verbiegen nach unten hin durch die Schlitze 15, 16 von einem Ausleger 5 getrennt werden kann, ist deshalb nicht schädlich, weil mit dem Trennen bzw. der damit zwangsläufig verbundenen Verbiegung des Drahtes 6 wiederum Alarm ausgelöst wird. Sollte jedoch aus irgendwelchen Gründen von Befugten eine Trennung des Drahtes 7 von einem Ausleger 5 gewünscht werden, so kann die Alarmanlage abgeschaltet oder der Alarm in Kauf genommen werden.

Es sei erwähnt, dass dem Ausleger 5 noch eine besondere Blockiereinrichtung zugeordnet werden kann, mit der z.B. Montage- oder andere offizielle Verrichtungen möglich sind, ohne dabei Gefahr zu laufen, dass der Scherstift 13 beansprucht wird. Eine solche Einrichtung kann auch einen besonders starken Scherstift für die Bohrungen 13' vorsehen, der dann für die Dauer der Arbeiten anstelle des Scherstiftes 13 zu benutzen wäre.

Es sei noch erwähnt, dass ggfs. der Arm 3 doppelwandig bzw. im Querschnitt u-förmig ausgebildet sein kann. Der Ausleger 5 müsste dann im Sinne des Armes 3 nach Art eines Flacheisens ausgeführt sein und zwischen den Schenkeln des Armes angeordnet werden.

## Patentansprüche

1. Zur Alarmauslösung dienende Einrichtung für zur Abgrenzung geeignete Vorrichtungen, insb. Zäune, die mit um waagerechte Achsen verschwenkbaren, durch Drähte miteinander verbundenen Auslegern versehen sind, wobei ein drahtförmiger Signalkörper quer zu den Auslegern angeordnete Durchbrechungen in den Auslegern durchsetzt und die Signalkörper durch Verschwenken des Auslegers zur Signalauslösung beeinflussbar ist, dadurch gekennzeichnet, dass der Ausleger (5) und der zur Anlenkung des Auslegers dienende Teil (3) der Vorrichtung je zumindest eine randoffene Ausnehmung (15,16) aufweisen, wobei die Ausnehmungen auf einem Teil ihrer Länge, vorzugsweise im Endbereich, zur Bildung der Durchbrechung (17) für den Signalkörper (7) dienen und im Bereich ihrer Eintrittsöffnungen (18,20) derart gegeneinander versetzt sind, dass der Signalkörper (7) nur unter Verbiegen in die Eintrittsöffnungen (18,20) einführbar ist.

2. Einrichtung nach Anspruch 1, dadurch gkennzeichnet, dass die Ausnehmungen (18,20) von dem unteren Rand des Auslegers (5) bzw. des zur Anlenkung dienenden Teils (3) ausgehen.

3. Einrichtung nach Anspruch 1, dadurch gekennzeichnet, dass die Ausnehmungen Schlitze (15,16) sind.

4. Einrichtung nach Anspruch 1, dadurch gekennzeichnet, dass die Ausnehmungen (15,16) im Winkel zueinander verlaufen, wobei die eine Ausnehmung (16) senkrecht und die andere Auanehmung (15) schräg dazu verlaufen kann.

5. Einrichtung nach Anspruch 1, dadurch gekennzeichnet, dass der drahtförmige Signalkörper (7) zur Signalauslösung durch Verbiegen ausgebildet, z.B. ein Lichtwellenleiter ist.

6. Einrichtung nach Anspruch 1, dadurch gekennzeichnet, dass der Ausleger (5) begrenzt verschwenkbar gelagert ist.

7. Einrichtung nach Anspruch 1, dadurch gekennzeichnet, dass der Ausleger (5) mit einem sein anfängliches Verschwenken erschwerendes Mittel z.B. mit einem Scherstift (13) versehen ist, der an dem zu seiner Anlenkung dienenden Teil (3) gelagert ist.

8. Einrichtung nach Anspruch 1, dadurch gekennzeichnet, dass dem Ausleger (5) ein sein Verschwenken blockierendes Mittel z.B. für Montage- und Reparaturzwecke zugeordnet ist.

9. Einrichtung nach Anspruch 1, dadurch gekennzeichnet, dass im Bereich der Durchbrechung (17) der zur Anlenkung dienende Teil (3) oder der Ausleger (5) mit Abstand (12) zwischen zwei Schenkeln (11) des anderen Elementes (3,5) angeordnet ist.

10. Einrichtung nach Anspruch 9, dadurch gekennzeichnet, dass der zur Anlenkung dienende Teil (3) einstückig flach ( nach Art eines Flacheisens ) gestaltet ist, während der Ausleger (5) aus zwei flachen Teilen (Schenkel 11) zusammengesetzt ist, die im Bereich der Durchbrechung (17) ausgebuchtet sind.

11. Einrichtung nach Anspruch 10, dadurch gekennzeichnet, dass der hohl gehaltene obere Teil (8) des Auslegers (5) auf die flachen Teile ( Schenkel 11 ) aufgeschoben ist.

12. Einrichtung nach Anspruch 10, dadurch gekennzeichnet, dass die zwei flachen Teile die Schenkel (11) eines im Querschnitt im wesentlichen u-förmigen Körpers sind, dessen Steg (10') oben angeordnet ist und den zur Anlenkung dienenden Teil (3) überdeckt.

## Claims

1. Alarm triggering arrangement for apparatuses suitable for defining boundaries, more especially fences, which are provided with cross-piece members, which are pivotable about horizontal axes and are interconnected by wires, a wire-like signal component extending through apertures, which are provided in the cross-piece members and are disposed transversely relative to the cross-piece members, and the signal component being able to be influenced to trigger a signal as a result of a pivotal movement of the cross-piece member, characterised in that the cross-piece member (5) and the portion of the apparatus used for the pivotal mounting of the cross-piece member each have, over a portion of their length, preferably in the end region, at least one open-edged recess (15,16), the recesses serving to form the aperture (17) for the signal component (7) and being offset from each other in the region of their inlet apertures (18,20) in such a manner that the signal component (7) is only insertable into the inlet apertures (18,20) after bending.

2. Arrangement according to claim 1, characterised in that the recesses (18,20) extend from the lower edge of the cross-piece member (5), or respectively of the portion (3) used for pivotal mounting.

3. Arrangement according to claim 1, characterised in that the recesses are slots (15,16).

4. Arrangement according to claim 1, characterised in that the recesses (15,16) extend at an angle to each other, one recess (16) being able to extend vertically and the other recess (15) being able to extend inclinedly thereto.

5. Arrangement according to claim 1, characterised in that the wire-like signal component (7) is adapted to trigger a signal by bending, e.g. it is a light-wave conductor.

6. Arrangement according to claim 1, characterised in that the cross-piece member (5) is mounted so as to be pivotable to a limited extent.

7. Arrangement according to claim 1, characterised in that the cross-piece member (5) is provided with a means, e.g. a shear pin (13), which renders its initial pivotal movement difficult and is mounted on the portion (3) used for its pivotal mounting.

8. Arrangement according to claim 1, characterised in that a means, e.g. for assembly and repair purposes, is associated with the cross-piece member (5) and prevents its pivotal movement.

9. Arrangement according to claim 1, characterised in that the portion (3), used for pivotal mounting purposes, or the cross-piece member (5) is disposed in the region of the aperture (17) with a spacing (12) between two flanges (11) of the other element (3,5).

10. Arrangement according to claim 9, characterised in that the portion (3), which is used for pivotal mounting purposes, has an integral, flat configuration (in the form of a flat iron), while the cross-piece member (5) comprises two flat portions (flanges 11), which extend outwardly in the region of the aperture (17).

11. Arrangement according to claim 10, characterised in that the upper portion (8) of the cross-piece member (5) is kept hollow and is slipped over the flat portions (flanges 11).

12. Arrangement according to claim 10, characterised in that the two flat portions are the flanges (11) of a body, which has a substantially U-shaped cross-section and a web (10') which is disposed at the upper end and covers the portion (3) used for pivotal mounting purposes.

## Revendications

1. Dispositif de déclenchement d'alarme pour des installations de délimitation, notamment des clôtures, qui sont pourvues de bras pouvant pivoter autour d'axes horizontaux et mutuellement reliés par des fils métalliques, un corps de signalisation sous forme de fil métallique passant dans des traversées prévues dans les bras étant disposées transversalement aux bras, et le pivotement du bras permettant d'agir sur le corps de signalisation de manière à déclencher un signal,
**caractérisé** en ce que le bras (5) et la partie (3) du dispositif servant à l'articulation du bras présentent chacun au moins un évidement (15, 16) ouvert sur le bord, les évidements servant, sur une partie de leur longueur, de préférence dans la région d'extrémité, à former la traversée (17) pour le corps (7) de signalisation et étant, dans la région de leurs ouvertures (18, 20) d'entrée, mutuellement décalés de telle sorte que le corps (7) de signalisation ne peut être introduit dans les ouvertures (18, 20) d'entrée qu'en étant courbé.

2. Dispositif suivant la revendication 1, **caractérisé** en ce que les évidements (18, 20) partent du bord inférieur du bras (5) ou encore de la partie (3) servant à son articulation.

3. Dispositif suivant la revendication 1, **caractérisé** en ce que les évidements sont des fentes (15, 16).

4. Dispositif suivant la revendication 1, **caractérisé** en ce que les évidements (15, 16) s'étendent en angle l'un par rapport à l'autre un évidement (16) pouvant s'étendre verticalement et l'autre évidement (15) en oblique par rapport à l'évidement (16).

5. Dispositif suivant la revendication 1, **caractérisé** en ce que le corps (7) de signalisation sous forme de fil métallique est conçu pour déclencher un signal lorsqu'il est courbé, par exemple est un câble à fibres optiques.

6. Dispositif suivant la revendication 1, **caractérisé** en ce que le bras (5) est monté avec une possibilité limitée de pivotement.

7. Dispositif suivant la revendication 1, **caractérisé** en ce que le bras (5) est pourvu d'un moyen rendant plus difficile son pivotement initial. par exemple d'une goupille (13) de cisaillement, qui est monté sur la partie (3) servant à son articulation.

8. Dispositif suivant la revendication 1, **caractérisé** en ce qu'un moyen bloquant le pivotement du bras (5) est associé à ce dernier, par exemple à des fins de montage et de réparation.

9. Dispositif suivant la revendication 1, **caractérisé** en ce que la partie (3) servant à l'articulation ou du bras (5) est disposé(e), dans la région de la traversée (17), à distance (12) entre deux branches (11) de l'autre élément (3, 5).

10. Dispositif suivant la revendication 9, **caractérisé** en ce que la partie (3) servant à l'articulation est réalisée plate d'un seul tenant (à la manière d'un feuillard plat), tandis que le bras (5) est constitué de deux parties plates (branches 11) qui sont renflées dans la région de la traversée (17)

11. Dispositif suivant la revendication 10, **caractérisé** en ce que la partie supérieure (8), maintenue creuse, du bras (5) est enfilée sur les parties plates (branches 11).

12. Dispositif suivant la revendication 10, **caractérisé** en ce que les deux parties plates sont les branches (11) d'un corps à section essentiellement en forme de U, dont l'âme (10') est disposée en haut et recouvre la partie (3) servant à l'articulation.
